# EUROPÄISCHE PATENTSCHRIFT

(11) **EP 0 137 337 B1**
(45) Veröffentlichungstag und Bekanntmachung des Hinweises auf die Patenterteilung: **07.01.1988**
(21) Anmeldenummer: 84110885.5
(22) Anmeldetag: 12.09.1984
(51) Int. Cl.: G08B 29/00

(54) **Meldeanlage mit drahtloser Signalübertragung zwischen einer batteriebetriebenen Unterstation und einer netzbetriebenen Hauptstation**
Signal arrangement with wireless signal transmission between a battery-operated substation and a mains-operated main station
Arrangement de signal avec transmission sans fil entre une sous-station alimentée par batterie et une station principale alimentée par le secteur

(30) Priorität: 26.09.1983 DE 3334820
(43) Veröffentlichungstag der Anmeldung: 17.04.1985
(73) Patentinhaber: SIEMENS AKTIENGESELLSCHAFT, 80333 München (DE)
(72) Erfinder: Haefele, Günter, Dipl.-Ing., D-8520 Erlangen (DE)

(56) Entgegenhaltungen:
- DE-A- 2 261 979
- US-A- 4 056 815
- US-A- 4 110 741
- US-A- 4 219 806

## Beschreibung

Die Erfindung betrifft eine Meldeanlage mit mindestens einer batteriebetriebenen Unterstation mit einem Melder und einem damit gekoppelten Sender zur drahtlosen Signalübertragung zu einem Empfänger einer Hauptstation, wobei die Unterstation eine Batterieüberwachungsstufe enthält, die bei Ansprechen ein Signal sendet.

Eine derartige Meldeanlage ist aus der US-PS 4056815 bekannt. Dabei sendet die Unterstation Hochfrequenzsignale, die mit einer ersten Freqeunz moduliert werden, wenn der Melder angesprochen hat und die mit einer zweiten, von der ersten abweichenden Frequenz moduliert werden, wenn die Batterieüberwachung angesprochen hat. Diese Anordnung hat jedoch den Nachteil, dass für die Batterieüberwachung etwa dieselbe Leistung verbraucht wird, wie für die Übertragung eines Meldesignals. Da die Batterieüberwachung ständig in Betrieb sein muss, ergibt sich daraus eine erhebliche Belastung der Batterie und damit eine verringerte Lebensdauer. Ausserdem können Meldesignale und Batterieüberwachungssignale nur über verhältnismässig aufwendige Frequenzfilter unterschieden werden.

Aus dem Prospekt «Jung Multifon, Hausinformationstechnik», ist eine Meldeanlage mit einer netzbetriebenen Unterstation und einer ebenfalls netzbetriebenen Hauptstation bekannt. Die Signalübertragung erfolgt ohne eigene Leitung über das Netz mit einem modulierten Träger. Bei einer nachträglichen Installation können dabei Probleme entstehen, wenn in der Nähe einer Unterstation keine Streckdose zur Verfügung steht. Bei Brandmeldeanlagen muss der Sensor beispielsweise häufig an der Decke oder an einer Wand eines Wohnraumes untergebracht werden. Die'dann erforderlichen Leitungen von der Unterstation zur Hauptstation sind im allgemeinen sehr störend.

Aufgabe der Erfindung ist es daher, eine Meldeanlage der eingangs genannten Art ohne Leitungsverbindung zur Unterstation bei gleichzeitiger hoher Ausfallsicherheit so auszugestalten, dass die für die Unterstation erforderliche Batterie möglichst wenig belastet wird und sowohl Sender als auch Empfänger einfach aufzubauen sind.

Diese Aufgabe wird erfindungsgemäss dadurch gelöst, dass der Sender ein Dauersignal sendet, wenn der Melder angesprochen hat, dass der Sender in periodischen Abständen kurze Impulse sendet, wenn die Batterieüberwachungsstufe nicht angesprochen hat und dass die Hauptstation netzbetrieben ist. Dabei werden die Batterie und die Funktionsfähigkeit der Signalverbindung ständig überwacht, so dass die erforderliche hohe Übertragungssicherheit gewährleistet ist. Durch die kurzen, von der Batterieüberwachungsstufe ausgelösten Impulse wird die Batterie nur wenig belastet. Sowohl das Dauersignal bei Ansprechen des Melders als auch die kurzen Impulse in periodischen Abständen bei Ansprechen der Batterieüberwachung sind einfach zu realisieren und lassen sich ebenso einfach in der Empfangsstufe wieder unterscheiden.

Die Signalübertragung kann mit Infrarotlicht, Ultraschall oder Hochfrequenzwellen erfolgen.

Der Sender kann einen Multivibrator mit Blokkiereingang aufweisen, wobei der Blockiereingang von der Batterieüberwachungsstufe und dem Melder angesteuert wird.

Vorteilhafterweise weist der Empfänger der Hauptstation einen Gleichrichter mit einer Diode in einem Längszweig und einem Kondensator in einem Querzweig auf, dem ein erster Schmitt-Trigger zur Batterieüberwachung und ein zweiter Schmitt-Trigger zur Auslösung einer Meldung nachgeschaltet sind, wobei die Zeitkonstante des Gleichrichters so bemessen ist, dass die kurzen Impulse ausreichen, den ersten Schmitt-Trigger auszulösen.

Die Hauptstation kann einen Zähler enthalten, der von einem Taktgeber angesteuert und vom ersten Schmitt-Trigger zurückgesetzt wird, wobei der Zähler einen Batteriealarm auslöst, wenn sein Zählerstand einen vorgegebenen Wert übersteigt, wobei dieser vorgegebene Wert und die Taktfrequenz des Taktgebers so festgelegt sind, dass der Zählerstand nicht erreicht wird, solange die Unterstation die kurzen Impulse sendet. Damit wird die Batterieüberwachung mit einfachen Mitteln realisiert.

Zwischen Gleichrichter und zweitem Schmitt-Trigger kann ein Integrator eingefügt werden. Mit der Zeitkonstante dieses Integrators wird festgelegt, ab welcher Zeitdauer Signale als Meldesignale bewertet werden.

Aus der DE-A-2261 979 ist ein Alarmgeber bekannt, bei dem ein Alarmsignal eine Impulsfolge auslöst, die den Alarmgeber entsprechend einschaltet. Mit wachsender Intensität des Alarmsignals nimmt der Abstand zwischen den Impulsen ab und die Alarmgabe wird dadurch intensiver. Im Grenzfall können dabei die Abstände zwischen den Impulsen ganz verschwinden und damit eine kontinuierliche Ausgangsspannung während kurzer Zeitdauer abgegeben werden, wenn die Alarmsituation besonders kritisch ist.

Ferner ist eine Batterie-Überwachungseinrichtung vorgesehen, die ebenfalls die Erzeugung einer Impulsfolge am Ausgang bewirkt, wobei in diesem Fall jedoch der Impulsabstand relativ lang ist, um damit bei einer durch zu niedrige Batteriespannung ausgelösten Alarmmeldung den Leistungsverbrauch möglichst gering zu halten.

Bei dieser Anordnung ist keine Übertragung zu einer weiteren Station vorgesehen.

Ein Ausführungsbeispiel der Erfindung wird nachfolgend anhand der Figuren 1 und 2 beschrieben.

Fig. zeigt schematisch den Aufbau einer Meldeanlage. Eine Unterstation A steht in drahtloser Verbindung mit einer ihr zugeordneten Hauptstation B. Die von der Hauptstation B empfangenen Signale werden.an eine im allgemeinen mehreren Hauptstationen gemeinsame Zentralstelle C weitergeleitet, die z.B. eine Meldung auslöst. Die Signalübertragung zwischen Hauptstation B und Zentralstation C kann auf beliebigem Wege vorteilhafterweise z.B. durch modulierte Signale über das Stromnetz erfolgen.

Die Fig. 2 zeigt den Aufbau von Unterstation A und Hauptstation B. Die Unterstation A enthält zur Spannungsversorgung eine Batterie 3. Ein Melder 1 ist aus einem Sensor 1a, der beispielsweise ein Ultraschallsensor zur Bewegungsmeldung sein kann, und aus einem Umsetzer 1 b aufgebaut. Sobald der Sensor 1 a z.B. auf eine Bewegung anspricht, steht am Ausgang des Melders 1 ein «1 »-Signal an.

Eine Batterieüberwachungsstufe enthält einen Komparator 2a, an dessen invertierendem Eingang eine Referenzspannung U_{ref} und an dessen nichtinvertierendem Eingang die Batteriespannung ansteht. Dem Komparator ist ein Taktgeber 2b nachgeschaltet, der z.B. im Minutenabstand einen kurzen Impuls von 20 msDauer sendet, solange an seinem Eingang «1»-Signal ansteht. Diese kurzen Impulse werden also gesendet, solange die Spannung der Batterie 3 höher als die Referenzspannung U_{ref} ist. Dabei ist die Referenzspannung Uᵣₛₜ so festgelegt, dass die Batteriespannung mit ausreichender Sicherheit zur Versorgung der Unterstation ausreicht, solange sie über dieser Referenzspannung Uᵣₛₜ liegt. Die Ausgänge des Taktgenerators 2b und des Signalumsetzers 1 b sind jeweils mit einem Eingang eines NOR-Gatters 4 verbunden, dessen Ausgang mit einem Blockiereingang eines Multivibrators 5 verbunden ist. Der Multivibrator 5 erzeugt die Ansteuerspannung für die Infrarot-Leuchtdiode 8, sofern an seinem Blockiereingang kein «1 »-Signal ansteht. Der Multivibrator 5 schwingt also dann, wenn entweder der Melder 1 angesprochen hat oder die Batterieüberwachungsschaltung einen kurzen Impuls abgibt. Das Ausgangssignal des Multivibrators 5 ist über einen Widerstand 7 der Basis eines Transistors 6 zugeführt, in dessen Emitterstrecke eine Infrarot-Leuchtdiode 8 liegt. Diese Infrarot-Leuchtdiode 8 dient als Sender. Sie sendet ein Dauersignal, wenn der Sensor 1 a angesprochen hat und kurze Impulse, solange die Batteriespannung über der Referenzspannung U_{ref} liegt.

Das von der Infrarot-Leuchtdiode 8 ausgesendete Infrarotlicht wir mit der Infrarot-Fotodiode 9 in der Hauptstation B empfanqen und mit einem nachgeschalteten Verstärker 11 verstärkt. Mit einem auf die Frequenz des gesendeten Infrarotlichts abgestimmten Bandpassfilter 12, das dem Verstärker 11 nachgeschaltet ist, werden Störsignale abweichender Frequenz eliminiert. Der Ausgang des Bandpassfilters 12 ist über eine Diode 13a mit einem ersten Anschluss eines Kondensators 13b verbunden, dessen zweiter Anschluss an Masse liegt. Damit wird das empfangene Signal gleichgerichtet und geglättet.

Das am Kondensator 13b anstehende Signal wird einem Integrator 15 zugeführt. Dieser besteht aus einem Operationsverstärker 15a, der einen Rückkopplungskondensator 15c zwischen Ausgang und invertierendem Eingang aufweist. Der invertierende Eingang ist über einen Widerstand 15b mit dem Kondensator 13b verbunden. Dem Integrator 15 ist ein Schmitt-Trigger 16 nachgeschaltet. Die Ansprechschwelle des Schmitt-Triggers 16 wird erst erreicht, wenn das Eingangssignal solange ansteht, dass der Integrator 15 eine ausreichende Ausgangsspannung erreicht. Damit werden Dauersignale, die zu einer Meldung führen sollen, von kurzzeitigen Signalen unterschieden. Der Schmitt-Trigger 16 liefert also an seinem Ausgang ein «1 »-Signal, wenn der Melder 1 angesprochen hat.

Der Kondensator 13b ist ausserdem über einen zweiten Schmitt-Trigger 14 mit dem Rücksetzeingang eines Zählers 17 verbunden. Dabei ist die durch den Innenwiderstand des Bandpassfilters 12 und die Kapazität des Kondensators 13b vorgegebene Zeitkonstante so bemessen, dass die durch die Batterieüberwachung ausgelösten kurzen Impulse ausreichen, den Schmitt-Trigger 14 zum Ansprechen zu bringen.

Der Takteingang des Zählers 17 ist mit einem Taktgenerator 18 verbunden. Bei Erreichen eines festgelegten Zählerstandes steht an einem Ausgang des Zählers 17 ein «1 »-Signal an. Dieser Zählerstand und die Taktfrequenz des Taktgenerators 18 sind jedoch so bemessen, dass der Zähler 17 über den Schmitt-Trigger 14 durch die von der Batterieüberwachungsschaltung ausgelösten kurzen Impulse immer wieder zurückgesetzt wird, bevor er den vorgegebenen Zählerstand erreicht. Am Ausgang des Zählers 17 steht also nur dann ein «1 »-Signal an, wenn die von der Batterieüberwachung ausgelösten kurzen Impulse ausbleiben, d.h. entweder die Batteriespannung zu niedrig wird oder der Übertragungsweg unterbrochen ist. Am Ausgang des Zählers 17 steht also ein «1 »-Signal an, wenn eine Störung der Meldeanlage vorliegt, während am Ausgang des Schmitt-Triggers 16 ein Signal.ansteht, wenn der Melder angesprochen hat. Beide Signale können über eine ODER-Gatter 19 verknüpft und einer Alarmeinrichtung zugeführt werden. Die weitere Übertragung, beispielsweise von der Hauptstation B zu einer Zentralstation kann z.B. durch Trägerfrequenzmodulation über eine Netzleitung erfolgen.

Die beschriebene Meldeanlage ist also einfach zu installieren, da für die Unterstation keinerlei Verbindungsleitungen erforderlich sind. Gleichzeitig wird eine hohe Betriebssicherheit gewahrt, da sowohl die Batterie 3 der Unterstation A als auch der Übertragungsweg zur Hauptstation ständig überwacht werden.

## Patentansprüche

1. Meldeanlage mit mindestens einer batteriebetriebenen Unterstation (A) mit einem Melder (1) und einem damit gekoppelten Sender (5-8) zur drahtlosen Signalübertragung zu einem Empfänger (9) einer Hauptstation (B), wobei die Unterstation eine Batterieüberwachungsstufe (2) enthält, die bei Ansprechen ein Signal sendet, dadurch gekennzeichnet, dass der Sender (5-8) ein Dauersignal sendet, wenn der Melder (1) angesprochen hat, dass der Sender (5-8) in periodischen Abständen kurze Impulse sendet, wenn die Batterieüberwachungsstufe (2) nicht angesprochen hat, und dass die Hauptstation netzbetrieben ist.

2. Meldeanlage nach Anspruch 1, dadurch gekennzeichnet, dass die Signalübertragung mit Infrarotlicht erfolgt.

3. Meldeanlage nach Anspruch 1, dadurch gekennzeichnet, dass die Signalübertragung mit Ultraschall erfolgt.

4. Meldeanlage nach Anspruch 1, dadurch gekennzeichnet, dass die Signalübertragung mit Hochfrequenzwellen erfolgt.

5. Meldeanlage nach einem der Ansprüche 1 bis 4, dadurch gekennzeichnet, dass der Sender (5-8) einen Multivibrator (5) mit Blockiereingang aufweist und dass der Blockiereingang von der Batterieüberwachungsstufe (2) und dem Melder (1 ) angesteuert wird.

6. Meldeanlage nach einem der Ansprüche 1 bis 5, dadurch gekennzeichnet, dass der Empfänger der Hauptstation einen Gleichrichter (13) mit einer Diode (13a) in einem Längszweig und einem Kondensator (13b) in einem Querzweig aufweist, dem ein erster Schmitt-Trigger (14) zur Batterieüberwachung und ein zweiter Schmitt-Trigger (16) zur Auslösung einer Meldung nachgeschaltet sind, wobei die Zeitkonstante des Gleichrichters (13) so bemessen ist, dass die kurzen Impulse ausreichen, den ersten Schmitt-Trigger (14) auszulösen.

7. Meldeanlage nach Anspruch 6, dadurch gekennzeichnet, dass die Hauptstation (B) einen Zähler (17) enthält, der von einem Taktgeber (18) angesteuert und vom ersten Schmitt-Trigger (14) zurückgesetzt wird, und dass der Zähler (17) einen Batteriealarm auslöst, wenn sein Zählerstand einen vorgegebenen Wert übersteigt, wobei dieser vorgegebene Wert und die Taktfrequenz des Taktgebers (18) so festgelegt sind, dass der Zählerstand nicht erreicht wird, solange die Unterstation (A) die kurzen Impulse sendet.

8. Meldeanlage nach Anspruch 6 oder 7, dadurch gekennzeichnet, dass zwischen Gleichrichter (13) und zweitem Schmitt-Trigger (16) ein Integrator (15) eingefügt ist.

## Revendications

1. Installation de signalisation comportant au moins un poste secondaire (A) alimenté par une batterie et comportant un transmetteur (1 ) et un émetteur (5-8), qui es accouplé à ce transmetteur et sert à réaliserla transmission sans fil de signaux en direction d'un récepteur (9) d'un poste principal (B), le poste secondaire contenant un étage (2) de contrôle de la batterie, qui, lorsqu'il répond, envoie un signal, caractérisée par le fait que l'émetteur (5-8) émet un signal permanent lorsque le transmetteur (1 ) a répondu, que l'émetteur (5-8) émet de brèves impulsions à des intervalles périodiques lorsque l'étage (2) de contrôle de la batterie n'a pas répondu, et que le poste principal est alimenté par le réseau.

2. Installation de signalisation selon la revendication 1, caractérisé par le fait que la transmission des sginaux s'effectue au moyen d'une lumière infrarouge.

3. Installation de signalisation suivant la revendication 1, caractérisée par le fait que la transmission des signaux s'effectue par ultrasons.

4. Installation de signalisation suivant la revendication 1, caractérisé par le fait que la transmission des signaux s'effectue par des ondes à haute fréquence.

5. Installation de signalisation suivant l'une des revendications 1 à 4, caractérisée par le fait que l'émetteur (5-8) comporte un multivibrateur (5) muni d'une entrée de blocage et que l'entrée de blocage est commandée par l'étage (2) de contrôle de la batterie et par le transmetteur (1 ).

6. Installation de signalisation suivant l'une des revendications 1 à 5, caractérisée par le fait que le récepteur du poste principal contient un redresseur (13), qui comporte une diode (13a) placée dans une branche longitudinale et un condensateur (13b) placé dans une branche transversale et en aval duquel sont branchés un premier déclencheur de Schmitt (14) servant à contrôler la batterie et un second déclencheur de Schmitt (16) servant à déclencher une signalisation, la constante de temps du redresseur (13) étant dimensionnée de manière que les brèves impulsions suffisent à déclencher le premier déclencheur de Schmitt (14).

7. Installation de signalisation suivant la revendication 6, caractérisée par le fait que le poste principal (B) contient un compteur (17) qui est commandé par un générateur de cadence (18) et est ramené à zéro par le premier déclencheur de Schmitt (14), et que le compteur (17) déclenche une alarme relative à la batterie, lorsque son état de comptage dépasse une valeur prédéterminée, cette valeur prédéterminée et la fréquence de cadence du générateur (18) étant fixées de telle sorte que l'état de comptage n'est pas atteint tant que le poste secondaire (A) émet les brèves impulsions.

8. Installation de signalisation suivant la revendication 6 ou 7, caractérisée par le fait qu'un intégrateur (15) est inséré entre le redresseur (13) et le second déclencheur de Schmitt (16).

## Claims

1. An alarm system comprising at least one battery-operated subsidiary station (A) with an alarm (1) and a transmitter(5-8) coupled thereto for wireless signal transmission to a receiver (9) of a main station (B), where the subsidiary station contains a battery-monitoring stage (2) which transmits a signal when it reponds, characterised in that the transmitter (5-8) transmits a continuous signal when the alarm (1) has responded, that the transmitter (5-8) transmits periodic short pulses when the battery-monitoring stage (2) has not responded, and that the main station is mains-operated.

2. An alarm system as claimed in Claim 1, characterised in that the signal transmission takes place using infra-red light.

3. An alarm system as claimed in Claim 1, characterised in that the signal transmission takes place using ultrasonics.

4. An alarm system as claimed in Claim 1, characterised in that the signal transmission takes place using high-frequency waves.

5. An alarm system as claimed in one of Claims 1 to 4, characterised in that the transmitter (5-8) comprises a multivibrator (5) having a blocking input, and that the blocking input is driven by the battery-monitoring stage (2) and the alarm (1).

6. An alarm system as claimed in one of Claims 1 to 5, characterised in that the receiver of the mains station comprises a rectifier (13) provided with a diode (13a) in a series arm and a capacitor (13b) in a shunt arm, and is followed by a first Schmitt trigger stage (14) for battery monitoring and a second Schmitt trigger stage (16) for triggering an alarm, where the time constant of the rectifier (13) is such that the short pulses are sufficient to trigger the first Schmitt trigger stage (14).

7. An alarm system as claimed in Claim 6, characterised in that the main station (B) contains a counter (17) driven by a clock generator (18) and reset by the first Schmitt trigger stage (14), and that the counter (17) triggers a battery alarm when its count exceeds a predetermined value, where this predetermined value and the clock frequency of the clock generator (18) are such that the count is not reached whilst the subsidiary station (A) transmits short pulses.

8. An alarm system as claimed in Claims 6 or 7, characterised in that an integrator (15) is interposed between the rectifier (13) and the second Schmitt trigger stage (16).
